# EUROPÄISCHE PATENTSCHRIFT

(11) **EP 0 561 260 B1**
(45) Veröffentlichungstag und Bekanntmachung des Hinweises auf die Patenterteilung: **22.11.1995**
(21) Anmeldenummer: 93103800.4
(22) Anmeldetag: 10.03.1993
(51) Int. Cl.: B23Q 16/06

(54) **Vorrichtung zum Ausführen von Winkelschrittbewegungen mit einem pneumatisch gesteuerten Rundschaltteller**
Apparatus for carrying out angle step motions with a pneumatically controlled indexing table
Dispositif pour effectuer un mouvement pas à pas angulaire d'un plateau diviseur de commande pneumatique

(30) Priorität: 17.03.1992 DE 9203536 U
(43) Veröffentlichungstag der Anmeldung: 22.09.1993
(73) Patentinhaber: Naumann, Willi, D-76571 Gaggenau (DE)
(72) Erfinder: Naumann, Willi, D-76571 Gaggenau (DE)

(56) Entgegenhaltungen:
- DE-A- 1 210 298
- FR-A- 1 443 241
- US-A- 2 086 849
- US-A- 2 796 776
- MACHINERY AND PRODUCTION ENGINEERING Bd. 108, Nr. 2781, 2. März 1966, BURGESS HILL GB Seiten 468 - 469 'Viltool pack-type indexing tables'

## Beschreibung

Die Erfindung betrifft eine Vorrichtung zum Ausführen von Winkelschrittbewegungen mit einem pneumatisch gesteuerten Rundschaltteller, bei welcher in einer in einem Gehäuse angeordneten Antriebswelle eine längsverschiebbar gegen Verdrehung gesicherte Welle mit einem mit einem Mitnehmerzapfen versehenen Hebel gelagert ist, derart, daß der Mitnehmerzapfen beim Anheben in Längsrichtung der Welle (21) in eine Buchse des Rundschalttellers einrastet und nach Beendigung eines Winkelschrittes der Antriebswelle aus dem Rundschaltteller herausfährt, wobei synchron mit dem Herausfahren des Mitnehmerzapfens ein Verriegelungsbolzen in eine Buchse vom Rundschaltteller einfährt.

Bei der Konzipierung von Maschinen kann es aus konstruktiven Gründen erforderlich sein, einen pneumatischen Rundschalttisch einzusetzen, der in der Breite, Tiefe und Höhe nicht viel Platz in Anspruch nimmt.

Es sind bereits pneumatische Vorrichtungen zum Ausführen von Winkelschrittbewegungen bekanntgeworden, die jedoch verhältnismäßig viel Platz in der Breite, Tiefe und Höhe in Anspruch nehmen.

In der FR-A-1-443 241 ist eine Vorrichtung der eingangs genannten Art beschrieben, bei der der Verriegelungsbolzen jedoch anders ausgebildet ist, wodurch der Platzbedarf der vorbekannten Vorrichtung erheblich ist.

Der vorliegenden Erfindung liegt die Aufgabe zugrunde, eine Vorrichtung der eingangs genannten Art zu schaffen, die in der Breite, Tiefe und Höhe nicht viel Platz in Anspruch nimmt und bei der der Bewegungsablauf so gestaltet werden kann, daß das Anfahren und Abbremsen sanft erfolgt.

Die gestellte Aufgabe wird durch eine Vorrichtung gemäß dem kennzeichnenden Teil des Anspruches 1 gelöst.

Mit der Vorrichtung gemäß der Erfindung werden mehrere Vorteile erreicht. Zunächst wird der Raumbedarf der Vorrichtung dadurch erheblich vermindert, daß in der Antriebswelle eine längsverschiebbar gegen Verdrehung gesicherte Welle mit einem mit einem Mitnehmerzapfen versehenen Hebel gelagert ist. Die Platzbeanspruchung wird auch dadurch vermindert, daß die Anordnung so getroffen ist, daß der Mitnehmerzapfen beim Anheben in einen Drehteller einrastet und nach Beendigung eines Winkelschrittes der Antriebswelle aus dem Drehteller herausfährt. Synchron mit dem Herausfahren des Mitnehmerzapfens fährt ein Verriegelungsbolzen in eine Buchse vom Rundschaltteller ein.

In den Unteransprüchen sind weitere bevorzugte Ausführungen der Vorrichtung nach Anspruch 1 dargestellt.

Anhand der Zeichnungen soll am Beispiel einer bevorzugten Ausführungsform die Vorrichtung gemäß der Erfindung näher erläutert werden.

In den Zeichnungen zeigt
- Fig. 1: eine Vorderansicht der Vorrichtung mit den pneumatischen und elektrischen Anschlüssen.
- Fig. 2: zeigt eine Schnittdarstellung von Fig. 1.
- Fig. 3: zeigt eine Schnittdarstellung entsprechend der Linie B-B.
- Fig. 4: zeigt eine Schnittdarstellung entsprechend der Linie A-A.
- Fig. 5: zeigt eine Schnittdarstellung entsprechend der Linie C-C.
- Fig. 6: zeigt eine Schemazeichnung entsprechend Anspruch 7.

Wie sich aus den Figuren 1 und 2 ergibt, ist seitlich im Gehäuse 25 eine Bohrung 1 vorgesehen, die, mit einem Zylinderraum 2 verbunden, in dem ein Kolben 3 längsbeweglich angeordnet ist. Die Bohrung 1 wird mit Preßluft beaufschlagt und hat den Kolben 3 nach unten bewegt und über eine Schaltwelle 28, die in die Kolbenstange 19 und das Drehsegment 20 eingreift, die in der Antriebswelle 18 gelagerte Welle 21 mit dem Hebel 22 und den Mitnehmerzapfen 23 angehoben.

Im Zylinderraum 2 sind ferner eine Bohrung 4 und eine Bohrung 5 vorgesehen (Fig. 3), durch welche die Preßluft anschließend in den Zylinderraum 6 gelangt und den Kolben 7, und somit den Rundschaltteller 8, nach links bewegt. Die Abluft aus dem Zylinderraum 16 gelangt über die Bohrung 9, die Bohrung 10, den Ringspalt 11 und die Bohrung 12 über eine nicht dargestellte Abluftdrossel nach außen.

Ist der Schwenkvorgang beendet, wird die Endlage durch den Näherungsschalter 13 angezeigt, die von an der Antriebswelle 18 befestigten Nocken 24 bestätigt wird. In diesem Fall schaltet ein nicht dargestelltes Pneumatikventil die Luftzu- und -abfuhr zum Kolben 3 um, und die Preßluft gelangt über die Bohrung 15 in den Zylinderraum 2 und bewegt den Kolben 3 nach oben. Wenn der Verriegelungsbolzen 14 in die Buchse 29 vom Rundschaltteller 8 eingefahren ist und somit der Mitnehmerzapfen 23 aus dem Rundschaltteller 8 herausgefahren ist, gelangt die Preßluft über die Bohrung 10 und die Bohrung 9 in den Zylinderraum 16 und schwenkt den darin angeordneten Kolben 7 in seine Ausgangsstellung zurück. Die Abluft in dem Zylinderraum 6 gelangt über die Bohrung 5 und die Bohrung 4 sowie über den Ringspalt 11 und die Bohrung 17 über eine nicht dargestellte Abluftdrossel nach außen.

Eine sinusförmige Bewegung des Rundschalttellers 8 wird erreicht, wenn der Drehpunkt der Antriebswelle 18 sich außerhalb vom Mittelpunkt des Rundschalttellers 8 befindet und auf dem Mitnehmerzapfen 23 eine Buchse 26 gelagert ist, die beim Schaltvorgang in eine der Nuten 27 eingreift.

## Patentansprüche

1. Vorrichtung zum Ausführen von Winkelschrittbewegungen mit einem pneumatisch gesteuerten Rundschaltteller, bei welcher in einer in einem Gehäuse (25) angeordneten Antriebswelle (18) eine längsverschiebbar gegen Verdrehung gesicherte Welle (21) mit einem mit einem Mitnehmerzapfen (23) versehenen Hebel (22) gelagert ist, derart, daß der Mitnehmerzapfen (23) beim Anheben in Längsrichtung der Welle (21) in eine Buchse des Rundschalttellers (8) einrastet und nach Beendigung eines Winkelschrittes der Antriebswelle (18) aus dem Rundschaltteller (8) herausfährt, wobei synchron mit dem Herausfahren des Mitnehmerzapfens (23) ein Verriegelungsbolzen (14) in eine Buchse (29) vom Rundschaltteller (8) einfährt, **dadurch gekennzeichnet,** daß die Welle (21) über eine im Gehäuse (25) gelagerte Schaltwelle (28) mit dem Verriegelungsbolzen (14) verbunden ist, und daß der Verriegelungsbolzen (14) einen Steuerkolben (3) aufweist, der die Zuluft und Abluft zum Zylinderraum (6, 16) steuert, derart, daß die Luft erst in den Zylinderraum (16) gelangt, wenn der Verriegelungsbolzen (14) in den Rundschaltteller (8) eingefahren ist und ebenso die Luft erst den Kolben (7) und somit den Rundschaltteller (8) betätigt, wenn der Verriegelungsbolzen (14) aus dem Rundschaltteller (8) herausgefahren ist und der Mitnehmerzapfen (23) in den Rundschaltteller (8) eingefahren ist und die Abluft über einen Ringspalt (11) im Kolben (3) sowie die Bohrungen (12, 17) nach draußen gelangt, wobei die Endlagen des Kolbens (7) durch Näherungsschalter (13) gemeldet werden, die von an der Antriebswelle (18) befestigten Nocken (24) betätigt werden.

2. Vorrichtung nach Anspruch 1, **dadurch gekennzeichnet,** daß der Hebel (22) im oberen Bereich der Antriebswelle (18) längsverschiebbar gegen Verdrehung gesichert ist.

3. Vorrichtung nach Anspruch 1, **dadurch gekennzeichnet,** daß für andere Winkelschritte (6, 8, 12 etc.) lediglich der Kolben (7) gewechselt wird und der Rundschaltteller (8) andere Teilungen aufweist.

4. Vorrichtung nach Anspruch 1**, dadurch gekennzeichnet,** daß auf den Mitnehmerzapfen (23) eine Rolle (26) angeordnet ist, die in Nuten (27) vom Rundschaltteller (8) eingreifen, um eine sinusförmige Beschleunigung und Verzögerung des Rundschalttellers (8) zu bekommen.

## Claims

1. A device to perform angular increment movements with a pneumatically controlled rotary indexing table, wherein a shaft (21) wich is longitudinally displaceably protected against torsion and provided with a lever (22) fitted with a driver pin (23) is mounted in bearings in an enclosed (25) drive shaft (18) in such a way that, when the shaft (21) is lifting longitudinally, the driver pin (23) engages into a bush of the rotary indexing table (8 and, upon completion of the angular increment of the drive shaft (18), comes out of the rotary indexing table (8), while, simultaneously to the driver pin (23) coming out of the rotary indexing table, a locking bolt (14) is entering a bush (29) of the rotary indexing table (8). Said device being characterized in that the shaft (21) is connected with the locking bolt (14) via a selector shaft (28) mounted in bearings in the casing (25) and that the locking bolt (14) has a piston valve (3) to control the supply and exhaust air to/from the cylinder chamber (6,16) in such a way that the air does not get into the cylinder chamber before the locking bolt (14) has entered the rotary indexing table (8) and, similarly, does not actuate the piston (7), and thus the rotary indexing table, before the locking bolt (14) has come out of the rotary indexing table (8), the driver pin (23) has entered the rotary indexing table (8), and exhaust air is bleeded via an annular gap (11) in the piston valve (3) and bores (12, 17); the limits of travel of the piston (7) being signalled by proximity switches (13) actuated by cams (24) on the drive shaft (18).

2. A device according to claim 1, characterized in that the lever (22) is, longitudinally displaceably, protected against torsion in the upper part of the drive shaft (18).

3. A device according to claim 1, characterized in that, for other increments (6, 8, 12, etc.), it is only necessary to change the piston (7) and to use a rotary indexing table with other spacings (8).

4. A device according to claim 1, characterized in that the driver pin (23) is fitted with a bush (26) that engages in nuts (27) of the rotary indexing table (8) in order to enable a sinusoidal acceleration and delay of the rotary indexing table (8).

## Revendications

1. Dispositif destiné à effectuer des mouvements à pas angulaires au moyen d'un plateau à transfert circulaire commandé pneumatiquement ; ce dispositif comprend un arbre d'entraînement (18) disposé dans un carter (25) et renfermant un arbre (21) déplaçable en sens longitudinal et protégé contre le contournement, comprenant un levier (22) qui est muni d'une broche d'entraînement (23). Cet arbre est logé de manière à ce qu'en soulevant la broche d'entraînement (23) en sens longitudinal par rapport à l'arbre (21), celle-ci s'enclenche dans une douille du plateau à transfert circulaire (8), et qu'elle sort de ce dernier quand le pas angulaire de l'arbre d'entraînement (18) est terminé. Dès que la broche d'entraînement (23) sort, un boulon de verrouillage (14) rentre simultanément dans une douille (29) du plateau à transfert circulaire (8) ;
caractérisé en ce que l'arbre (21) est relié au boulon de verrouillage (14) par un arbre (28) logé dans le carter (25) et que le boulon de verrouillage (14) présente un piston (3) qui règle l'air amené à et sortant de l'enceinte cylindrique (6, 16), de manière à ce que l'air ne parvienne à l'enceinte cylindrique (16) que lorsque le boulon de verrouillage (14) soit rentré dans le plateau à transfert circulaire (8) ; de même, l'air actionne le piston (7) et ainsi le plateau à transfert circulaire (8) seulement si le boulon de verrouillage (14) est sorti du plateau (8), que la broche d'entraînement (23) est rentrée dans le plateau (8) et que l'air sortant s'échappe à l'extérieur à travers un passage annulaire (11) du piston (3) et à travers les perçages (12, 17) ; les fins de course du piston (7) étant signalées au moyen de détecteurs de proximité (13) actionnés par des cames (24) qui sont fixées sur l'arbre d'entraînement (18).

2. Dispositif selon la revendication 1, caractérisé en ce que le levier (22) situé dans la partie supérieure de l'arbre d'entraînement (18) est déplacable en sens longitudinal et protégé contre le contournement.

3. Dispositif selon la revendication 1, caractérisé en ce que, pour effectuer d'autres pas angulaires (6, 8, 12 etc.), il faut uniquement échanger le piston (7) et que le plateau (8) présente d'autres pas.

4. Dispositif selon la revendication 1, caractérisé en ce qu'une douille (26) est disposée sur la broche d'entraînement (23). Cette douille s'engrène dans les rainures (27) du plateau à transfert circulaire (8) afin d'obtenir une accélération sinusoïdale et un retard du plateau à transfert circulaire (8).
